# EUROPÄISCHE PATENTSCHRIFT

(11) **EP 0 041 468 B1**
(45) Veröffentlichungstag und Bekanntmachung des Hinweises auf die Patenterteilung: **03.06.1987**
(21) Anmeldenummer: 81630040.4
(22) Anmeldetag: 26.05.1981
(51) Int. Cl.: B28C 5/00, C04B 28/00, B01F 7/16, B01F 3/12

(54) **Zum Herstellen kolloidaler Gemische geeignete Einrichtung**
Apparatus suitable for preparing colloidal mixtures
Appareil pour la réalisation de mélanges colloidaux

(30) Priorität: 08.12.1980 LU 82988; 04.06.1980 LU 82500
(43) Veröffentlichungstag der Anmeldung: 09.12.1981
(73) Patentinhaber: MecanARBED Dommeldange S.à r.l., L-1050 Dommeldange (LU)
(72) Erfinder: Mercatoris, Robert, L-2149 Eich (LU); Artois, Fernand, L-1512 Luxembourg (LU); Colling, Joseph, L-2542 Luxembourg (LU); Feitler, Albert, L-8185 Kopstal (LU)
(74) Vertreter: Neyen, René

## Beschreibung

Die vorliegende Erfindung betrifft eine Einrichtung zum Herstellen kolloidaler Gemische, insbesondere vergiess- bzw. verspritzbarer kolloidaler Wasser-Zement-Gemische, die Zuschläge enthalten können, sowie ein Verfahren zu deren Betreiben.

Die Entwicklung kolloidaler Wasser-Zement-Gemische zum Herstellen von kolloidalem Beton, sei es auf reiner Wasser-Zement-Basis, oder in Gegenwart von Zuschlägen, erfordert spezifische Mischanlagen. In der Tat werden solche Gemische hergestellt, indem man generell in die innig miteinander vermengten Gemisch-Komponenten Energie einleitet. Unter dem Einfluss der eingeleiteten Energie werden die einzelnen Zementpartikel weitgehend benetzt und man kann das Gemisch in einen kolloidalen Zustand überführen, in einen Zustand also in welchem weder flüssiges Wasser, noch feste Zementpartikel als solche vorliegen, sondern ein innig vermengtes, homogenes Gemisch, das in einer einzigen Phase existiert.

Das Einleiten von Energie in ein anfänglich vorliegendes Zwei-Phasen-System, bestehend aus Wasser sowie darin suspendiertem festen Zement, wird selbstverständlich am besten vermittels eines geeigneten Rührers vollzogen.

So kann man bspw. gemäss den in der DE-A-2718236 beschriebenen Verfahren in einer Vorrichtung der im Oberbegriff des Anspruchs 1 angegebenen Art Zement und Wasser in einem Verhältnis von 0,25-0,6 während eines Zeitraumes von etwa 2 Minuten mit einer Rührer-Umfangsgeschwindigkeit von etwa 30 m/Minute vormischen und dann mindestens 8 Minuten lang einer Massenbeschleunigung von mindestens 2 g (g = 9,81 m/sec2) aussetzen.

Weiter hat die Anmelderin in ihrer nachveröffentlichen LU-A-81 524 ein Verfahren beschrieben, dessen Merkmale darin bestehen, dass man in einem Mischer einen auf die Zementmenge bezogenen Anteil von 25-60% Wasser mittels eines Rührers in eine Drehbewegung solcher Art versetzt, dass die Umfangsgeschwindigkeit am Aussendurchmesser des Rührers min 1500 m/Minute beträgt, dass man den Mischer mit Zement beschickt, dass man die Drehbewegung des Rührers beibehält oder auf höchstens die Hälfte der Umfangsgeschwindigkeit drosselt und dem Gemisch einen Anteil von bis zu 2 Teilen Sand pro Zementmenge mit einem Feuchtigkeitsgrad von 5-15% so zuführt, dass der Sand in das Zentrum des durch das Rühren gebildeten trichterförmigen Profils des Mischgutes gelangt.

Es wurde festgestellt, dass die Zugabe von Sand überraschenderweise bewirkt, dass weniger hochwertige Zemente, die sich wohl gut kolloidieren lassen aber des öfteren Gemische ohne ausreichendes Haftvermögen ergeben, unter den erfindungsgemässigen Bedingungen verwendet werden können, was unbestreitbare Vorteile sowohl in Punkto Gestehungskosten als auch hinsichtlich der Versorgung an Rohstoffen mit sich bringt.

Solcherart hergestellte kolloidale Wasser-Zement-Gemische, mit oder ohne Zuschläge, dienen insbesondere zum Beschichten von Formteilen aus Stahl, wie Leitungsrohren, Kesseln, Behältern u.dgl. Sie können auch dazu herangezogen werden die teuren zum Schutz gegen Korrosion verwendeten Anstriche, Farben, Lacke oder Kunststoffüberzüge bspw. auf der Basis organischer Polymerer, preisgünstig zu ersetzen. Hierbei besteht einer der Hauptvorteile dieser Gemische darin, dass die zu beschichteten Formteile aus Stahl keiner Oberflächenbehandlung, z.B. durch Sandstrahlen, bedürfen, die einen hohen Faktor bei der Berechnung der Gestehungskosten für den konventionellen Korrosionsschutz darstellt.

Allerdings ist erwiesen, dass bereits geringfügige Abweichungen von den einzelnen Verfahrensbedingungen, wie z. B. eine zu hohe oder zu niedrige Sandfeuchtigkeit, oder eine nicht verfahrensgerechte Zuführung des Sandes zum Scheitern des Herstellungsprozesses führen.

So kann im Fall einer nicht verfahrensgerechten Zugabe des Sandteiles das Mischgut an der Wandung des Mischers hochsteigen und abbinden, während sich um die Rührerflügel ein Hohlraum bildet in welchem diese wirkungslos rotieren.

Weiter darf man, um ein frühzeitiges Abbinden des Mischgutes zu vermeiden, die Mischzeit nicht überschreiten; gleichzeitig ist es notwendig, das Mischen und Rühren möglichst lange und intensiv zu betreiben, da dies die unabdingbare Voraussetzung zu Kolloidierung selbst darstellt.

Aus der FR-A-2 387 075 ist eine Vorrichtung bekannt, bei der das Gefäss, welches das zu mischende Gut beinhaltet, über Schienen beweglich ist. Das Gefäss wird mittels einer Hubvorrichtung unter einen Mischer angehoben.

Die Aufgabe der Erfindung besteht darin, eine Vorrichtung zu schaffen, dessen Rührwerk selbstreinigend ist und welches die oben angeführten, zum Teil widersprüchlichen Bedingungen zu erfüllen gestattet.

Diese Aufgabe wird durch die im Anspruch 1 gekennzeichnete Erfindung gelöst. Vorteilhafte Ausgestaltungen der Vorrichtung sind in den Unteransprüchen wiedergegeben.

Die der Erfindung zugrundeliegende Idee stützt sich auf die Beobachtung, dass die besten Resultate hinsichtlich der Qualität des hergestellten Kolloidgemisches dann zu erzielen sind, wenn das Mischgut im Verlauf des Misch- und Rührvorganges im Behälter die Form einer stehenden Welle annimmt, deren Profil an eine Lemniskate erinnert. Innerhalb dieser Form erfahren die Materialteilchen ein Beschleunigung, die zu einer weitgehenden Desintegration führt: letztere ist dafür verantwortlich, dass es überhaupt zu einer Kolloidierung kommt.

Diese Beschleunigung der Teilchen kann man durch eine entsprechende hohe Rührgeschwindigkeit herbeiführen, wobei jedoch zu beachten ist, dass das Überschreiten einer gewissen Geschwindigkeitsgrenze, die vom jeweiligen Zustand des Materials, von der Konfiguration des Mischbehälters und von der Ausbildung des Rührers, insbesondere der Flügel abhängt, dazu führt, dass das Mischgut an der Behälterwand hochsteigt und abbindet, während sich um die Rührerflügel ein Hohlraum bildet, in welchem diese wirkungslos rotieren.

Geht man davon aus, dass konventionelle Rührer mit geneigten Flügeln eine bestimmte Beschleunigung der Teilchen bewirken, so ist es sinnvoll, sich nicht durch das oben erwähnte Geschwindigkeitsmaximum eingrenzen zu lassen, sondern ein Mehr an Beschleunigung dadurch herbeizuführen, dass man mehrere Beschleuniger vorsieht, deren Einzelwirkungen kumulativ sind.

Aus diesem Grunde weist der zu der erfindungsgemässen Vorrichtung gehörende Rührer mehrere in zur Rührachse senkrechten Ebenen und mit einem Abstand zueinander angeordnete Serien von Flügeln gleicher Abmessungen auf, wobei die zu einer Serie gehörenden Flügel gegenüber den Flügeln der benachbarten Serie um ein Winkelmass von annähernd 60° versetzt sind, jeder Flügel zur besagten Ebene und entgegen der Rührer-Drehrichtung eine Neigung von annähernd 12° aufweist und der Höhenstand zwischen zu benachbarten Serien gehörenden Flügeln zumindest dem Dickenmass eines Flügels entspricht.

Während bei Verwendung eines einstöckigen Rührers, also eines Rührers, der eine gewisse Anzahl Flügel aufweist die alle in einer Ebene liegen, der Beschleunigungseffekt lediglich Funktion der Drehzahl und des Flügel-Neigungswinkels ist, bietet ein mehrstöckiger Rührer den Vorteil, dass der Beschleunigung von Null auf einen ersten Wert eine weitere Beschleunigung nachgeschaltet ist, die von einem bereits relativ hohen Wert ausgeht.

Zum Schutz des Rührwerkes vor Verschmutzungen durch abgebundene Kolloidgemischreste, bzw. zur Erleichterung der Reinigung, dient erfindungsgemäss der die Rührerwelle umgebende Schutzmantel.

In der Tat genügt es, das Wasser in den Mantel zu leiten um zu bewirken, dass das Rührwerk von Verunreinigungen befreit bzw. freigehalten wird und zwar wird man nach erfolgter Kolloidierung den Behälter absenken und horizontal verfahren, den entleerten oder auch einen neuen Behälter ein- und auffahren, den Rührer in Bewegung setzen und das Wasser für die nächste Charge einführen. Die Tatsache dass der Schutzmantel an der Rührerwelle fest anliegt und daher mitdreht, bewirkt einen Schleudereffekt, der zur Reinhaltung der Welle sowie des Getriebes beiträgt.

Die erfindungsgemässe Einrichtung besitzt ferner einen Vorzug, der sich in der Verfahrensweise bei der Herstellung kolloidaler Gemische und insbesondere in Bezug auf die Frage der Endpunktbestimmung äussert. Zur Bestimmung des Zeitpunktes, zu welchem das Gemisch voll durchkolloidiert ist und nach welchem ein weiteres Rühren nichts mehr zur Produktqualität beiträgt und nur die Gefahr eines Abbindens vergrössert, genügt es in der Tat, die Leistungsaufnahme des Rührerantriebes zu verfolgen.

Der Rührer wird mit einer Umfangsgeschwindigkeit am Aussendurchmesser von zumindest 500 und vorzugsweise 1500 m/min betrieben. Es konnte erwiesen werden, dass vor Erreichen des kolloidalen Zustandes, d. h. bei Anwesenheit einer Fest- neben einer Flüssigphase im Gemisch, die Leistungsaufnahme des elektrischen Antriebs unregelmässig ist, wobei die Schwankungen an einem Amperemeter beobachtet werden können, insbesondere wenn letzterer eine laufende Schreiberanzeige aufweist. Die Schwankungen nehmen zu einem bestimmten Zeitpunkt ein jähes Ende, was darauf hinweist, dass sich im Behälter ein kolloidales Einphasensystem befindet. Zu diesem Zeitpunkt und nicht etwa nach Ablaufen einer bestimmten Rührzeit empfiehlt es sich, das Rühren sofort abzustellen und das kolloidierte Produkt weiterzuverarbeiten.

Zur bildhaften Darstellung dienen die Zeichnungen die in nicht einschränkender Weise in Fig. 1 eine mögliche Ausführungsform der erfindungsgemässen Vorrichtung, und in Fig. 2 eine bevorzugte Anführungsform eines erfindungsgemässen Rührwerkes zeigen.

Man erkennt den Behälter (1), der zwecks Zugang zum Rührwerk (10) eine aufklappbare Bodenpartie (2) aufweisen kann. Der Behälter (1) ist heb- und senkbar an geeigneten Hubvorrichtungen (20) angeordnet. Das Rührwerk (10) zeigt eine einstöckige Flügelausführung (11). An der Welle (12) des Rührwerks (10) befindet sich der in der Obenpartie offene Schutzmantel (13). In die offene Obenpartie des Mantels (13) zielt das Wasserzufuhrrohr (14). Der das Antriebsaggregat bildende Elektromotor (30) ist mit einer nicht dargestellten Messvorrichtung ausgerüstet, die es erlaubt, die Leistungsaufnahme und insbesondere deren Schwankungen zu verfolgen. Es ist ohne weiteres möglich, die Messvorrichtung mit eine Modul zu koppeln, das optisch und/oder akustisch anzeigt wann die Leistungsaufnahme ohne Schwankungen verläuft und das Rührwerk dann ggf. abschaltet. Zur Verringerung des insbesondere bei mehrstöckigen, breiten Rührern auftretenden hohen Anfahrmomentes wird eine nicht gezeigte Flüssigkeitskupplung zwischen Rührwerk und Antrieb geschaltet.

In Fig. 2 erkennt man ein zweistöckiges Rührwerk, das je 3 Flügel pro Ebene aufweist. In jeder Ebene sind die Flügel um 120° gegeneinander versetzt; die beiden Flügelserien sind wiederum um 60° gegeneinander versetzt.

Die erfindungsgemässe Einrichtung bietet gegenüber bekannten Einrichtungen Vorteile, die sich in 2 Weisen äussern können:
Erstens ist es möglich kolloidale Gemische herzustellen indem man die für konventionelle Vorrichtungen notwendigen und oft kritischen Rührgeschwindigkeit bequem und risikolos herabsetzen kann. Dies ergibt auch Ersparnisse, was die apparative Ausrüstung insbesondere die Nennleistung des Motors anbelangt, der das Rührwerk antreibt.
Zweitens ist es möglich, die üblichen Rührgeschwindigkeiten ohne Bedenken weit unter die kritische Geschwindigkeit zu senken und gleichzeitig die Dauer des Kolloidierprozesses drastisch herabzusetzen. Dies trägt dazu bei, dass bei optimaler Qualität des Endproduktes jedes Risiko eines vorzeitigen Abbindens des Materials ausgeschaltet wird.

## Patentansprüche

1. Vorrichtung zur Herstellung kolloidaler Gemische, insbesondere Wasser-Zement-Gemische mit und ohne Zuschläge, die einen Mischbehälter (1), ein Wasserzufuhrrohr (14), Feststoffzufuhrmittel und einen mit einem Antriebsaggregat (30) über eine Welle (12) feststehend verbundenes Rührwerk (10) mit Flügeln (11) umfasst, dadurch gekennzeichnet, dass die Welle (12) einen am unteren Ende fest anliegenden und am oberen Ende offenen Schutzmantel (13) aufweist, wobei das Wasserzufuhrrohr (14) in den offenen Teil des Schutzmantels (13) zielt und dass der Mischbehälter (1) heb- und senkbar so angeordnet ist, dass in Höchststellung das Verhältnis zwischen dem Gesamtdurchmesser der Flügel (11) und dem des Mischbehälters (1) in der mittleren Flügelebene 1 : 1,15 bis 1 : beträgt.

2. Vorrichtung nach dem Anspruch 1, dadurch gekennzeichnet, dass das Rührwerk (10) mehrere in zur Rührerachse senkrechten Ebenen und mit einem Abstand zueinander angeordnete Serien von Flügeln (11) gleicher Abmessungen aufweist, wobei die zu einer Serie gehörenden Flügel annähernd um 60° gegenüber den Flügeln der benachbarten Serien versetzt sind.

3. Vorrichtung nach dem Anspruch 2, dadurch gekennzeichnet, dass jedes Rührwerk (10) zwei Serien von drei Flügeln (11) besitzt, wobei die Flügel einer Serie um 120° gegeneinander versetzt sind.

4. Vorrichtung nach den Ansprüchen 2 oder 3, dadurch gekennzeichnet, dass jeder Flügel (11) zur besagten Ebene und entgegen der Rührer-Drehrichtung eine Neigung von annähernd 12° aufweist und der Höhenstand zwischen zu benachbarten Serien gehörenden Flügeln (11) zumindest dem Dickenmass eines Flügels entspricht.

5. Vorrichtung nach dem Anspruch 1, dadurch gekennzeichnet, dass der Behälter (1) eine aufklappbare Bodenpartie (2) besitzt.

6. Vorrichtung nach dem Anspruch 1, dadurch gekennzeichnet, dass das Antriebsaggregat (30) über dem Mischbehälter (1) angeordnet ist.

7. Vorrichtung nach einem der Ansprüche 1 bis 4, dadurch gekennzeichnet, dass sich zum Verringern des Anfahrmomentes zwischen dem Rührwerk (10) und dem Antriebsaggregat (30) eine Flüssigkeitskupplung befindet.

8. Vorrichtung nach einem der Ansprüche 1 bis 7, dadurch gekennzeichnet, dass das Antriebsaggregat (30) eine Messvorrichtung zum kontinuierlichen Bestimmen der Leistungsaufnahme aufweist.

## Claims

1. Apparatus suitable for preparing colloidal mixtures, especially water-cement mixtures with or without solid additions, comprising a mixing container (1), a water feed conduit (14), means for feeding solid material into said container and drive means (30) rigidly connected through a shaft (12) with a stirrer (10) having blades (11), characterized in that the shaft (12) has a protective casing (13) whose lower end tightly engages the shaft and whose upper end is open, the water feed conduit (14) aiming at the open end of the protective casing (13) and that the mixing container (1) can be lifted and lowered so that in its upper position the ratio of the outer diameter of the blades (11) to the inner diameter of the container (1) in the middle plane of the blades is 1 : 1,15 to 1 : 2.

2. Apparatus according to claim 1, characterized in that the stirrer (10) comprises several sets of blades (11) of equal dimensions arranged in spaced planes being normal to the axis of the stirrer, the blades of one set being displaced by roughly 60° from the blades of the neighbouring set.

3. Apparatus according to claim 2, characterized in that each stirrer (10) has two sets of three blades (11), and wherein the blades of one set are displaced by 120° from one another.

4. Apparatus according to one of the claims 2 or 3, characterized in that every blade (11) is inclined with respect to said plane and in a direction opposite to the stirrer rotation at an angle of about 12° and in that the distance of blades (11) belonging to neighbouring sets corresponds at least to the thickness of a blade.

5. Apparatus according to claim 1, characterized in that the container (1) has a tiltable bottom (2).

6. Apparatus according to claim 1, characterized in that the drive means (30) are situated above the mixing container (1).

7. Apparatus according to one of the claims 1 to 4, characterized in that in order to reduce the starting momentum, a fluid coupling is connected between the drive means (30) and the stirrer (10).

8. Apparatus according to one of the claims 1 to 7, characterized in that the drive means (30) include a measuring instrument for continuously indicating the energy take-up.

## Revendications

1. Dispositif pour la fabrication de mélanges colloïdaux, en particulier de mélanges eau-ciment avec ou sans additions solides, comportant un récipient mélangeur (1), un tuyau d'amenée d'eau (14), des moyens d'amenée de matières solides et un agitateur (10) muni d'ailes (11) relié de manière rigide par un arbre (12) à un moteur d'entraînement (30), caractérisé en ce que, l'arbre (12) présente un manteau de protection (13) dont l'extrémité inférieure adhère fermement à l'arbre et dont l'extrémité supérieure est ouverte, le tuyau d'amenée d'eau (14) visant la partie ouverte du manteau de protection (13) et en ce que le récipient mélangeur (1) est soulevable et abaissable de manière telle que dans la position la plus élevée le rapport entre le diamètre total des ailes (11) et du récipient mélangeur (1) vaut 1:1,15 à 1 : 2 dans le plan médian des ailes.

2. Dispositif selon la revendication 1, caractérisé en ce que l'agitateur (10) présente plusieurs séries d'ailes (11) distancées, ayant mêmes dimensions et disposées dans des plans perpendiculaires à l'axe de l'agitateur, les ailes appartenant à une série d'ailes étant décalées d'approximativement 60° des ailes appartenant à la série voisine.

3. Dispositif selon la revendication 2, caractérisé en ce que chaque agitateur (10) possède deux séries à trois ailes (11), les ailes d'une série étant décalées entre elles de 120°.

4. Dispositif selon les revendications 2 ou 3, caractérisé en ce que chaque aile (11) présente par rapport au dit plan et contre le sens de rotation de l'agitateur une inclinaison proche de 12° et en ce que la distance entre les ailes (11) appartenant à des séries voisines est au moins égale à l'épaisseur totale d'une aile.

5. Dispositif selon la revendication 1, caractérisé en ce que le récipient (1) possède un fond (2) rabattable.

6. Dispositif selon la revendication 1, caractérisé en ce que le moteur d'entraînememt (30) est disposé au-dessus du récipient mélangeur (1).

7. Dispositif selon une des revendications 1 à 4, caractérisé en ce que pour diminuer le couple de démarrage, un embrayage à fluide est disposé entre l'agitateur (10) et le moteur d'entraînement (30).

8. Dispositif selon une des revendications 1 à 7, caractérisé en ce que le moteur d'entraînement (30) possède un dispositif de mesure pour déterminer un continu l'énergie absorbée.
